# EUROPÄISCHE PATENTSCHRIFT

(11) **EP 3 115 120 B1**
(45) Veröffentlichungstag und Bekanntmachung des Hinweises auf die Patenterteilung: **05.09.2018**
(21) Anmeldenummer: 15002021.2
(22) Anmeldetag: 06.07.2015
(51) Int. Cl.: B21D 28/00, B30B 15/02, B30B 15/00, B30B 1/32, B30B 1/34, B21D 28/16

(54) **FEINSCHNEIDPRESSE**
PRECISION CUTTING PRESS
PRESSE POUR DECOUPAGE FIN

(43) Veröffentlichungstag der Anmeldung: 11.01.2017
(73) Patentinhaber: Feintool International Holding AG, 3250 Lyss (CH)
(72) Erfinder: Honegger, Hans-Ruedi, CH-8633 Wolfhausen (CH); Walther, Andreas, Dipl.-Ing.,, CH-3177 Laupen (CH); Wehrli, Alex, CH-3122 Kehrsatz (CH)
(74) Vertreter: Cohausz Hannig Borkowski Wißgott

(56) Entgegenhaltungen:
- EP-B1- 2 258 495
- DE-A1- 10 304 052
- DE-A1- 19 642 635
- US-A- 3 802 310

## Beschreibung

Die Erfindung betrifft eine Feinschneidpresse, die ein Kopfstück, ein Fußstück sowie Kopf- und Fußstück kraftschlüssig verbindende Zuganker und Säulen umfasst, mit einem im Kopfstück angeordneten Ringzackenzylinder in welchem ein Ringzackenkolben zum Bewegen von Ringzackenbolzen geführt ist, einem im Fußstück angeordneten, eine Hubbewegung ausführenden und eine Tischplatte tragenden Hauptkolben/Stößel mit Gegenhaltezylinderraum, in dem ein Gegenhaltekolben geführt ist, einem koaxial zur Hubachse angeordneten zentralen Stellmechanismus aus einer Stellmutter mit Innengewinde und Ringzackenzylinder mit Außengewinde zum Einstellen des oberen Einbauraums in Bezug zum Hauptkolben und einem Hydrauliksystem zur Versorgen der im Kopf- und Fußstück angeordneten Zylinderräume mit einem auf einen vorgegebenen Druck eingestellten Fluid.

### Stand der Technik

Pressengestelle aus zusammengesetzten Bauteilen sind hinlänglich bekannt.
Die DE 471 188 C2 offenbart ein Pressengestell mit festliegenden und starr miteinander verbundenen Holmen, die an ihren beiden Enden je durch ein rahmenartiges Verbindungsstück aus Stahlguss verbunden sind.
Aus der DE 581 753 A ist ein Pressengestell mit zusammengesetzten Körper und Führungswerkzeugen bekannt, bei dem der Pressentisch gegenüber dem Querhaupt senkrecht zur Pressrichtung verschiebbar ist und das Querhaupt fest liegt. Eine Zweiständerpresse zum Ausschneiden bzw. Ausstanzen von Platinen aus einem Materialband ist in der DE 22 58 655 C3 beschrieben, wobei das Kopfstück, die Ständer und der Tisch über Zuganker miteinander verbunden und verspannt sind. Allen diesen bekannten Pressengestellen ist gemeinsam, dass das obere Querhaupt oder Joch festliegt und somit keine Verstellung des oberen Einbauraumes möglich ist, womit diese Lösungen nicht für das Feinschneiden geeignet sind.

Aus der DE 1 279 622 A1 ist eine Feinstanzpresse mit einem Schnittkolben, einem das Blechwerkstück auf dem Pressentisch andrückenden Presskolben und einem den auszustanzenden Teil des Werkstückes unterstützenden Gegendruckkolben bekannt, bei der im Pressenkopf eine Verstellspindel für die Verstellung eines Anschlagflansches sitzt, der den Hub des beweglichen Joches nach oben begrenzt. Der untere Hubbegrenzungsanschlag des beweglichen Joches wird durch Verdrehen von ineinander gehenden Gewindezylindern eingestellt. Die Feinverstellung der Gewindeverstellung erfolgt mittels eines Handrades über eine Schnecke auf ein unten am äußeren Gewindezylinder direkt angebrachten Zahnrad, während für die Schnellverstellung ein Elektromotor vorgesehen ist, der die Schnecke über zwei Kegelräder antreibt.
Diese bekannte Höhenverstellung des Schneidkopfes erlaubt bedingt durch die Handbedienung keine hinreichende Verstell- und Zustellgenauigkeit in Bezug auf die Höhenlage des Kopfes. Außerdem ist von Nachteil, dass die Wiederholgenauigkeit der Einstellung gering ist, wodurch die Qualität der Feinschneidteile leidet.
Ein weiterer Nachteil besteht darin, dass während des Schneidbetriebs eine Spindelverdrehung durch das naturgemäß vorhandene axiale Spiel zwischen den Zylindern nicht ausgeschlossen werden kann.

Andere bekannte Lösungen setzen zum Einstellen des Abstandes zwischen einem am Stößel einer Presse befestigten, mit einem auf dem Pressentisch befestigten Unterwerkzeug zusammenarbeitenden Oberwerkzeug und dem Stößel Druckkeilanordnungen (DE 2 039 644 A1) oder hydraulisch betätigte Zylinder (DE 198 22 436 A1) ein. Diese bekannten Lösungen sind jedoch für Feinschneidpressen wegen des Zusammenwirkens von Schneidkolben, Ringzackenkolben, und Ringzackenbolzen ungeeignet.

Nach der EP 2 258 495 B1 ist ein hydraulischer Feinschneidkopf für eine mechanische Presse gemäss dem Oberbegriff des Anspruchs 1 bekannt, der auf einem Maschinengestell der Presse aufgesetzten Kopfstück oberhalb eines eine Tischplatte tragenden, eine Hubbewegung ausführenden Stößels axial fluchtend zu dessen Hubachse gehalten ist. Im Kopfstück ist ein rohrartig ausgebildetes Teil eines Flansches eingesetzt, dessen Bund durch Schraubverbindungen auf der zum Stößel zugewandten Seite des Kopfstücks verdrehsicher befestigt ist. Im rohrartigen Teil ist der Hauptzylinder konzentrisch eingeschoben, in welchem ein Ringzackenkolben und ein Tastkolben angeordnet sind, wobei der Hauptzylinder mit einem Deckel druckdicht bzw. einer Halteplatte verschlossen ist. Der Hauptzylinder ist mit einem Hydrauliksystem verbunden, das den Hauptzylinder mit einem auf einen vorgegebenen Druck eingestellten Fluid versorgt.
Mit einem Stellmechanismus aus einer mit einem inneren Bewegungsgewinde versehenen Stellmutter und einem am Kopf des Hauptzylinders angeordneten äußeren Bewegungsgewinde wird der Hydraulikkopf durch einen an einer Stirnseite der Stellmutter kraftschlüssig befestigten, senkrecht zur Hubachse angeordneten Zahnkranz, einem am Kopfstück gehaltenen Hydraulikmotor mit Antriebswelle, einer die Antriebswelle des Motors und den Zahnkranz umschlingenden Antriebskette, einer auf der Antriebswelle zustellbaren Bremse in seiner Lage zum Stößel verstellt, wobei die Bewegungsgewinde mit einem Kanal zum Zuführen des auf einen Stelldruck eingeregelten Fluides des Hydrauliksystems zwecks axialer Spielaufhebung bzw. Freigabe des Spiels der Gewinde in Verbindung stehen.
Dieser bekannte Feinschneidkopf benötigt eine Reihe von Freiräumen zur Beaufschlagung mit Hydraulik- und/oder Schmiermittel, die die Steifigkeit der Konstruktion und damit die für das Feinschneiden notwendig hohe Kraftübertragung reduziert. Außerdem ist dieses Kopfstück durch die Vielzahl der Teile kompliziert und die Stellmutter nur durch den Zahnkranz am Kopfstück gesichert, so dass die Einleitung der Stellkräfte im Wesentlichen ohne eine axiale Sicherung erfolgt.

### Aufgabenstellung

Bei diesem Stand der Technik liegt der Erfindung die Aufgabe zugrunde, eine Feinschneidpresse zu schaffen, deren Pressengestell sich durch eine hohe Steifigkeit, geringere Masse und einfachem Aufbau auszeichnet und die es erlaubt, höhere Schneidkräfte beim Feinschneiden unter sicherer Ausschaltung des Axialspiels zwischen den Verstellelementen bei gleichzeitiger Verbesserung der Betriebssicherheit zu übertragen.

Diese Aufgabe wird durch ein Pressengestell der eingangs genannten Art mit den Merkmalen des Anspruches 1 gelöst.

Vorteilhafte Ausgestaltungen der erfindungsgemäßen Feinschneidpresse sind den Unteransprüchen entnehmbar.

Die erfindungsgemäße Lösung geht von der Erkenntnis aus, die Steifigkeit des Pressengestells durch die Verringerung der Anzahl der Bauteile zu erhöhen und insbesondere das Kopf- und Fußstück kompakter und massiver auszubilden.
Dies wird dadurch erreicht, dass der Ringzackenzylinder als ein einstückig geformter Kernkörper im Kopfstück ausgebildet ist, an dem ein separater Abstreif-/ Ausstoßzylinder mit Abstreif-/Ausstoßkolben in Flucht der Hubachse angeordnet ist, und dem Gegenhaltekolben im Hauptkolben ein Auswerferkolben zugeordnet ist, wobei dem Abstreif-/Ausstoßkolben und dem Auswerferkolben jeweils voneinander unabhängige Druckräume zugeordnet sind, die untereinander hydraulisch verbunden sind, und dass dem Abstreif-/Ausstoßzylinder/Kernkörper mindestens zwei diametral gegenüberliegende Vorspannkolben mit Kolbenstangen am Kopfstück zugeordnet sind, die jeweils in einen mit Fluid des Hydrauliksystems druckbeaufschlagten Vorspann-Zylinderraum im Kopfstück senkrecht in Flucht zur Stellmutter geführt sind, wobei die Kolbenstangen durch eine Stelltraverse so miteinander verbunden sind, dass eine Stellbewegung von Vorspannkolben und Kolbenstangen eine äußere vertikale Stellkraft auf den Abstreif-/ Ausstoßzylinder/Kernkörper aufbringt, die das Innengewinde der Stellmutter am Außengewinde des Kernkörpers axial verriegelt oder löst, und dass der Hauptkolben diskusscheibenartig vorstehende Arbeitsflächen aufweist, die vertikal übereinanderliegende Arbeitsräume mit geringem Hub im Zylinderraum des Fußstücks abteilen.

Eine weitere bevorzugten Ausgestaltung der erfindungsgemäßen Feinschneidpresse sieht vor, dass die Stelltraverse einen senkrecht zur Hubachse angeordneten Fuß aufweist, welcher an dem am Kernkörper befestigten Abstreif-/ Ausstoßzylinder für die Krafteinleitung in den Kernkörper auflagert.
Dies gewährleistet, dass sich das axiale Spiel zwischen dem Innengewinde der Stellmutter und dem Außengewinde des Kernkörpers durch die Stellbewegung der Vorspannkolben und Kolbenstangen entweder aufhebt oder einstellt.

In einer bevorzugten Ausführungsform der erfindungsgemäßen Feinschneidpresse bildet der Abstreif-/ Ausstoßzylinder einen vom Ringzacken-Zylinderraum hydraulisch separierten Zylinderraum für die Aufnahme des mit dem Ringzackenkolben gemeinsam auf der Hubachse angeordneten Abstreif-/Ausstoßkolbens, dessen Kolbenstange den im Zylinderraum geführten Ringzackenkolben mittig durchdringt und an einer dem Ringzackenkolben zugeordneten Ausstoßplatte befestigt ist, wobei die Ausstoßplatte mit in einem Lochboden geführten Ringzackenbolzen und Druckbolzen zur getrennten Übertragung der Ringzackenkraft und Abstreifkraft wirkverbunden ist. Die Aufteilung in einen Abstreif-/ Ausstoßkolben und einen Ringzackenkolben ermöglicht es, die für das Abstreifen und das Verdrängen benötigten Flächen voneinander zu trennen und die Flächen entsprechend dem tatsächlich erforderlichen Kraftbedarf anzupassen. Zweckmäßigerweise sind die Ringzackenbolzen koaxial zur Hubachse angeordnet und stützen sich an einer Ringzacken-Kolbenplatte zum Bewegen der Ringzacke ab, wobei die Ringzacken-Kolbenplatte einen Abstützkörper umschließt, der Durchgangsbohrungen aufweist, in welchen Druckbolzen zum Abstreifen vertikal beweglich angeordnet sind.

Von besonderer Bedeutung für die Steifigkeit der erfindungsgemäßen Feinschneidpresse ist es, dass der Kernkörper an seiner der Oberseite des Kopfstückes zugewandten Seite einen rohrartig geformten Hals aufweist, an dem der Abstreif-/Ausstoßzylinder druckdicht und kraftschlüssig befestigt ist, so dass der Kernkörper mit dem Abstreif-/Ausstoßzylinder im Kopfstück eine kompakte Baueinheit bilden kann, wobei der Kernkörper an seiner dem Boden zugewandten Seite von einem Deckel zur Abdeckung des Kettenrades gehalten ist, welcher an der Unterseite des Kopfstückes befestigt ist.

In weiterer bevorzugter Ausgestaltung der erfindungsgemäßen Feinschneidpresse ist der Zylinderraum des Abstreif-/Ausstoßzylinders mit einem Deckel druckdicht verschlossen, durch den eine mit dem Hydrauliksystem verbundene Zuleitung zur Beaufschlagung eines ersten Arbeitsraumes des Abstreif-/Ausstoßkolbens im Zylinderraum des Abstreif-/Ausstoßzylinders mit Fluid geführt ist.
Von Vorteil ist auch, dass der Abstreif-/Ausstoßzylinder in seinem Wandbereich mit einem parallel und senkrecht zur der Hubachse verlaufenden Kanal zum Beaufschlagen eines zweiten Arbeitsraumes des Abstreif-/Ausstoßkolbens im Zylinderraum des Abstreif-/Ausstoßzylinders mit Fluid vorgegebenen Drucks aus dem Hydrauliksystem versehen ist.
Des Weiteren ist vorgesehen, dass der Abstreif-/ Ausstoßzylinder in seinem Wandbereich mit einem weiteren Kanal zum Beaufschlagen eines Arbeitsraumes für den Ringzackenkolben im Kernkörper mit Fluid vorgegebenen Drucks aus dem Hydrauliksystem versehen ist. Alle diese Merkmale stellen sicher, dass die kompakte Einheit aus Kernkörper und Abstreif-/Ausstoßzylinder kopfseitig an das Hydrauliksystem angeschlossen werden kann.

Nach einer bevorzugten weiteren Ausführungsform der Erfindung hat der Abstreif-/Ausstoßzylinder in seinem Wandbereich mindestens zwei parallel in Richtung Hubachse verlaufende Kanäle zum Zuführen von Fluid vorgegebenen Druckes aus dem Hydrauliksystem in den Ringzacken-Zylinderraum. Damit ist gewährleistet, dass der Zylinderraum des Abstreif-/Ausstoßzylinders und der Ringzacken-Zylinderraum jeweils separat voneinander mit Fluid entsprechend angepassten Druckes beaufschlagt werden kann.

In einer weiteren Ausgestaltungsform der Erfindung ist der Kernkörper und der Abstreif-/Ausstoßzylinder durch mindestens zwei diametral gegenüberliegende Nutstücke am Kopfstück verdrehsicher gehalten, so dass der Kernkörper und der Abstreif-/Ausstoßzylinder ihre radiale Lage auch bei Betätigung der Stellmutter nicht ändern können.

In weiterer zweckmäßiger Ausgestaltung der Erfindung ist in das Kopfstück mindestens ein Kanal eingebracht, der in den Zylinderraum der Vorspannkolben zum Versorgen mit Fluid mündet und den Zylinderraum mit Druck beaufschlagt, um die Stellkraft zum Arretieren oder Lösen der Gewinde an Stellmutter und Kernkörper zu erzeugen.
Von Vorteil ist weiterhin, wenn das Innengewinde der Stellmutter und das Außengewinde des Kernkörpers Sägezahngewinde sind, wodurch bei aufgehobenem Spiel in axialer Richtung hohe Kräfte übertragen werden können.

Für die Steifigkeit der erfindungsgemäßen Feinschneidpresse ist auch von wesentlicher Bedeutung, dass das Fußstück kompakt ist und eine niedrige Bauhöhe aufweist. Nach einer vorteilhaften Ausgestaltung der Erfindung ist im Fußstück ein Zylinderraum für einen Hauptkolben vorgesehen, dessen diskusscheibenartig ausgebildete Arbeitsflächen den Zylinderraum in zwei vertikal übereinander liegende Arbeitsräume mit geringem Hub aufteilen, wobei im Hauptkolben ein Gegenhaltezylinderraum für die Aufnahme eines Gegenhaltekolbens ausgebildet ist, der von einem axial in Hubrichtung angeordneten Auswerferkolben durchsetzt ist, dessen Kolbenstange in Flucht der Hubachse in einen Arbeitsraum geführt ist.
Die besondere diskusscheibenartige Form des Hauptkolbens in Verbindung mit der Integration des Gegenhaltekolbens und des Auswerferkolbens in den Hauptkolben ermöglicht es, den Hauptkolben kompakt mit einer geringen Hubhöhe auszuführen, wodurch das Fußstück eine geringe Bauhöhe erhält und die Steifigkeit des Pressengestells weiter verbessert wird.

Nach einer weiteren bevorzugten Ausgestaltung der Erfindung sind in das Fußstück Kanäle zum Zuführen von Fluid vorgegebenen Drucks aus dem Hydrauliksystem in jeden Arbeits- bzw. Zylinderraum eingebracht, so dass jeder Arbeitsraum separat entsprechend den geforderten Drücken mit Hydraulikfluid beaufschlagt werden kann.

In einer weiteren vorteilhaften Ausführungsform des erfindungsgemäßen Pressengestells sind das Kopfstück und das Fußstück aneinander durch vier kastenförmig ausgebildete Säulen gehalten, durch welche die Zuganker geführt sind, wobei das eine Ende des Zugankers direkt in Fußstück verschraubt und das andere Ende am Kopfstück durch eine Spannmutter unter Zugspannung gehalten ist.

Bei einer Weiterbildung des erfindungsgemäßen Pressengestells ist von besonderem Vorteil, dass das Kopf- und Fußstück aus Sphäroguss und die Säulen sowie Zuganker die aus Stahl bestehen, wobei das Fußstück ohne Fundament durch Nivellierschuhe am Boden aufliegt.

Weitere Vorteile und Einzelheiten ergeben sich aus der nachfolgenden Beschreibung unter Bezugnahme auf die beigefügten Zeichnungen.

### Ausführungsbeispiel

Die Erfindung soll nachstehend an einem Ausführungsbeispiel für ein Pressengestell näher erläutert werden.

Es zeigen
Fig. 1 eine perspektivische Ansicht einer Feinschneidpresse mit Anschluss an das Hydrauliksystem,
Fig. 2 einen Schnitt des Pressengestells gemäß Linie A-A der Fig. 1,
Fig. 3 eine perspektivische Darstellung des Kopfstückes mit Stelltraverse,
Fig. 4 einen Schnitt des Kopfstückes gemäß Linie B-B der Fig. 3,
Fig. 5 eine perspektivische Ansicht des Kernkörpers mit dem Verstellmechanismus für die Stellmutter,
Fig. 6 einen Schnitt durch den Kernkörpers mit Abstreif-/Ausstoßzylinder,
Fig. 7 einen Schnitt des Kernkörpers mit Abstreif-/Ausstoßzylinder gemäß Linie C-C der Fig. 5,
Fig. 8 einen Schnitt des Kopfstücks gemäß Linie D-D der Fig. 3,
Fig. 9 eine perspektivische Ansicht des Fußstückes mit Tischplatte,
Fig. 10 einen Schnitt des Fußstückes mit Tischplatte gemäß Linie E-E der Fig. 9 und
Fig. 11 einen Schnitt des Hauptkolbens und der Tischplatte.

Die Fig. 1 zeigt in perspektivischer Darstellung eine hydraulisch angetriebene Feinschneidpresse 1, deren Hauptkolben 2 grundsätzlich eine Hubbewegung in Richtung Hubachse HU von unten nach oben ausführt. Das Pressengestell 3 der Presse 1 umfasst ein Kopfstück 4, ein Fußstück 5, kastenförmige Hohlsäulen 6 und Zuganker 7 aus Stahl. In jedem Eckbereich des quaderförmigen Fußstücks 5 ist ein parallel zur Hubachse HU verlaufendes Sackloch 8 mit Innengewinde 9 eingebracht, in das das dem Fußstück 5 zugewandte mit Außengewinde versehene Ende 10 des Zugankers 7 eingeschraubt ist (siehe Fig. 2). Der Zuganker 7 durchdringt die Hohlsäulen 6 axial, führt durch eine jeweilig im Eckbereich des quaderartigen Kopfstückes 4 angeordnete Bohrung 11 des auf den Hohlsäulen 6 auflagernden Kopfstückes 4 hindurch, endet oberhalb einer taschenartigen Aufnahme 12 des Kopfstückes 4 und ist mit einer Spannmutter 13 an dem dem Kopfstück 4 zugewandten Ende 14 des Zugankers 7 axial gesichert, so dass Kopfstück 4, Fußstück 5 und Hohlsäulen 6 ein äußerst steifes und massives Pressengestell 3 geringer Masse bilden.

Die Fig. 3 und 4 zeigen das Kopfstück 4 in perspektivischer Ansicht und im Schnitt gemäß Linie B-B der Fig. 3. In Flucht der Hubachse HU ist im Kopfstück 4 ein Aufnahmeraum 15 für ein einstückig geformten Kernkörper 16 mit einem der Unterseite US des Kopfstücks 4 zugewandten Lochboden 17, einem der Oberseite OS des Kopfstücks 4 zugewandten rohrförmigen Hals 18 und einen dem Lochboden 17 zugeordneten Flansch 19.
An der äußeren Mantelfläche 22 von der Schulter 20 in Richtung Lochboden 17 ausgehend weist der Kernkörper 16 ein Außengewinde 23 in Sägezahnform auf. Das Außengewinde 23 steht im Eingriff mit dem Innengewinde 24 einer Stellmutter 25, welche sich an einem vertikal zur Hubachse HU liegenden Wandbereich 26 des Kopfstücks 4 axial abstützt. Bei einer Drehbewegung der Stellmutter 25 kann somit der Kernkörper 16 seine Lage in Bezug zum Hauptkolben 2 ändern, wodurch eine obere Einbauraumverstellung für unterschiedliche Werkzeuge möglich ist.

Der Stellantrieb für die Stellmutter 25 entspricht dem Stand der Technik nach EP 2 258 495 B1 und muss deshalb nicht weiter näher erläutert werden. Der Unterschied besteht darin, dass der aus Kettenrad 27, Hohlbolzenkette 28, Hydraulikmotor 29 und Feststellbremse 30 bestehende Stellantrieb an der Unterseite US des Kopfstückes 4 angeordnet und von einem an der Unterseite US des Kopfstückes 4 befestigten Deckel 108 gehalten ist (siehe Fig. 5).

Am rohrförmigen Hals 18 des Kernkörpers 16 ist stirnseitig -wie in Fig. 6 gezeigt- im Stumpfstoß ein Abstreif-/Ausstoßzylinder 31 koaxial zur Hubachse HU aufgesetzt, der den im Kernkörper 16 ausgebildeten Ringzacken-Zylinderraum 32 druckdicht durch Verschraubung verschließt. Der Kernkörper 16 und Abstreif-/Ausstoßzylinder 31 ist durch Nutstücke 98 am Kopfstück 4 gegen Verdrehung gesichert. Im Abstreif-/Ausstoßzylinder 31 ist ein Zylinderraum 33 ausgebildet, der durch einen druckdicht verschraubten Deckel 34 abgeschlossen ist und einen doppelt wirkenden Abstreif-/Ausstoßkolben 35 aufnimmt.
Der Abstreif-/Ausstoßkolben 35 unterteilt den Zylinderraum 33 in einen ersten der eine Seite des Abstreif-/Ausstoßkolbens 35 zugeordneten Arbeitsraum 36a und eine zweiten der anderen Seite des Abstreif-/Ausstoßkolbens 35 zugeordneten Arbeitsraum 36b. Der Deckel 34 hat mittig eine Zuleitungsöffnung 37 für den Anschluss einer Hydraulikleitung 38 des Hydrauliksystems 39 zur Beaufschlagung des ersten Arbeitsraum 36a mit Hydraulikfluid. Der zweite Arbeitsraum 36b ist über einen im Wandbereich 40 des Abstreif-/ Ausstoßzylinders 31 parallel und senkrecht zur der Hubachse HU ausgebildeten Kanal 41 und einer Hydraulikleitung 38 an das Hydrauliksystem 39 zum Beaufschlagen mit Hydraulikfluid vorgegebenen Drucks angeschlossen.
Der Abstreif-/Ausstoßkolben 35 ist mit einer Kolbenstange 42 verbunden, die auf der Hubachse HU durch einen im Ringzacken-Zylinderraum 32 geführten Ringzackenkolben 43 hindurchgeführt ist und eine Ausstoßplatte 44 trägt, welche auf dem Lochboden 17 des Kernkörpers 16 auflagert.
Dem Ringzackenkolben 43 im Ringzacken-Zylinderraum 32 ist ein Arbeitsraum 45 zugeordnet, welcher durch einen weiteren im Wandbereich 40 des Abstreif-/Ausstoßzylinders 31 angeordneten Kanal 46 über die Hydraulikleitung 38 mit dem Hydrauliksystem 39 verbunden ist (siehe Fig. 7).
In den Bohrungen 47 des Lochbodens 17 sind Ringzackenbolzen 48 und Druckbolzen 49 in Flucht der Hubachse HU vertikal verschiebbar geführt. Unmittelbar unterhalb des Lochbodens 17 liegt planparallel eine Kolbenplatte 50 in einer Ausnehmung 51 des Kernkörpers 16 ein, die einen zentrisch angeordneten, zylinderscheibenförmigen Abstützkörper 52 umschließt. Der Abstützkörper 52 hat koaxial zur Hubachse HU gelegene Durchgangsbohrungen 53 für die Druckbolzen 49, die durch die Bohrungen 53 des Abstützkörpers 52 hindurchgeführt sind. Unterhalb der Kolbenplatte 50 befindet sich eine Abstützplatte 54 in einer gegenüber der Ausnehmung 51 stufenartig nach außen versetzten Ausnehmung 55, wobei die Abstützplatte 54 planparallel zur Kolbenplatte 50 angeordnet ist.
In der Abstützlatte 54 befinden sich die Durchgangsbohrungen 56, in denen Druckbolzen 57a und 57b geführt sind, wobei die Druckbolzen 57a den durch den Abstützkörper 52 hindurchgeführten Druckbolzen 49 und die Druckbolzen 57b den Ringzackenbolzen 48 zugeordnet sind.
Beim Schneidvorgang bewegen sich die Druckbolzen 57a und 57, die Kolbenplatte 50, die Druckbolzen 48 und 49, die Ausstoßplatte 44, die Kolbenstange 42, der Abstreif-/ Ausstoßkolben 35 und der Ringzackenkolben 43 synchron nach oben, d.h. in Richtung Kopfstück 4. Das Hydraulikfluid im Arbeitsraum 45 des Ringzackenkolbens 43 und im Arbeitsraum 36a des Abstreif-/Ausstoßkolbens 35 wird verdrängt.
Sobald der Hauptkolben/Stößel 2 den oberen Totpunkt OT erreicht, wird der Abstreif-/Ausstoßkolben 35 aktiviert und der Abstreifvorgang beginnt, d.h. der Arbeitsraum 36a wird durch Hydraulikfluid druckbeaufschlagt. Der Abstreif-/ Ausstoßkolben 35 drückt die Ausstoßplatte 44 und damit alle Druckbolzen 57a, 57b, 48, 49 und die Kolbenplatte 50 synchron nach unten, d.h. in Richtung Fußstück 5. Die genannten Druckbolzen drücken auf die nicht weiter dargestellten Druckbolzen im Werkzeug, die das Stanzgitter von dem Schneidstempel abstreifen.
Der Ringzackenkolben 43 wird durch Druckbeaufschlagung des Arbeitsraums 45 mit Hydraulikfluid parallel oder zeitverzögert und mit geringerer Geschwindigkeit dem Abstreif-/Ausstoßkolben 35 nachgeführt.

Wie Fig. 8 zeigt befinden sich oberseitig im Kopfstück 4 zwei Vorpann-Zylinderräume 58a und 58b, die diametral gegenüberliegend nahe der äußeren Peripherie des Abstreif-/Ausstoßzylinders 31 angeordnet und parallel zur Hubachse HU ausgerichtet und durch einen Deckel 99 druckdicht verschlossen sind.
Jeweils ein Vorspannkolben 59 mit Kolbenstange 60 ist in den Vorspann-Zylinderräumen 58a und 58b auf einer Hubachse H1 geführt, die senkrecht oberhalb der Stellmutter 25 liegt. Die Kolbenstangen 60 der beiden Vorspannkolben 59 sind durch jeweils eine Schraube 61 an einer Stelltraverse 62 befestigt, welche die Kolbenstangen 60 miteinander verbindet.
Die Vorspann-Zylinderräume 58a und 58b sind jeweils an das Hydrauliksystem 39 über in das Kopfstück 4 eingebrachte Kanäle 63 angeschlossen, so das der Vorspannkolben 59 mit einem entsprechenden Druck des Hydraulikfluids über eine Hydraulikleitung 38 beaufschlagt werden und eine Vertikalbewegung, d.h. Stellbewegung, ausführen kann. Sobald der Vorspannkolben 59 eine solche Stellbewegung ausführt, leitet die Vorspanntraverse 62 mit ihrem Fuß 64 kopfseitig die Stellkraft F in den Abstreif-/Ausstoßzylinder 31 und damit in den Kernkörper 16 ein. Der Kernkörper 16 mit seinem Außengewinde 23 vollzieht somit diese Stellbewegung mit und verriegelt das Innengewinde 24 der Stellmutter 25. Durch die Sägezahnform von Außengewinde 23 am Kernköper 16 und des Innengewindes 24 der Stellmutter 25 können im verriegelten Zustand entsprechend hohe und beim Feinschneiden übliche Kräfte aufgenommen werden. Werden die Vorspannkolben 59 entlastet, d.h. der Druck des Hydraulikfluid abgeregelt, wird die Verriegelung von Außengewinde 23 und Innengewinde 24 aufgehoben und der Stellantrieb kann die Stellmutter 25 auf die gewünschte Einbaulage in Bezug zum Hauptkolben 2 verstellen.

Die Fig. 9 und 10 zeigen das Fußstück 5 in perspektivischer Ansicht und Schnittdarstellung gemäß Linie E-E.
Wie die Fig. 9 verdeutlicht ist an der Oberseite OSS des Fußstückes 5 eine Tischplatte 73 angeordnet, die das weiter nicht dargestellte Werkzeugunterteil trägt. Etwa mittig zu den Sacklöchern 8 sind im Fußstück 5 zwei gegenüberliegende parallel zur Hubachse HU ausgerichtete Zylinderräume 100 eingebracht, die je einen doppeltwirkenden Eilgangkolben 102 aufnehmen und mit Deckel 101 verschlossen sind. Der Eilgangkolben 102 hat eine Kolbenstange 103, die mit einem Träger 104 verbunden ist, welcher an einer Seitenwand 105 der Tischplatte 73 befestigt ist. Der Eilgangkolben 101 teilt im Zylinderraum 100 einen ersten und zweiten Arbeitsraum 106a bzw. 106b ab. Der Arbeitsraum 106a und der Arbeitsraum 106b ist über je einen im Fußstück 5 eingebrachten Kanal 107 mit der Hydraulikleitung 38 des Hydrauliksystems 39 zur Beaufschlagung mit Hydraulikfluid vorgegeben Drucks verbunden, so dass es möglich ist, die Tischplatte 73 im Eilgang in Richtung des Kopfstückes 4 vertikal zu verfahren (siehe Fig. 10).
Des Weiteren ist im Fußstück 5 ein Hauptzylinderraum 65 ausgebildet, dessen Achse HA auf der Hubachse HU der Feinschneidpresse 1 liegt und den doppelt wirkenden Hauptkolben 2 aufnimmt. Der Hauptkolben 2 besitzt einen zylindrischen Schaft 67, welcher diskusscheibenartig senkrecht von seiner Achse HA vorspringende Arbeitsflächen 68a und 68b aufweist, die den Hauptzylinderraum 65 in zwei Arbeitsräume 69a und 69b mit geringer Hubhöhe H aufteilen, so dass das Fußstück 5 eine geringe Bauhöhe hat. Die Arbeitsräume 69a und 69b sind jeweils durch einen Kanal 70a und 70b über entsprechende Ventile 109 (siehe Fig. 1) und Anschlüsse und Hydraulikleitungen 71 mit dem Hydrauliksystem 39 verbunden (siehe Fig. 10). Der Hauptzylinderraum 65 und somit der Arbeitsraum 69a ist durch einen Deckel 72 druckdicht verschlossen.

Die Fig. 11 zeigt einen weiteren Schnitt durch das Fußstück 5 und den Hauptkolben 2 mit seiner Befestigung an der Tischplatte 73.
Im Hauptkolben 2 ist ein Gegenhaltezylinderraum 74 ausgebildet, in dem ein Gegenhaltekolben 75 und ein Ausstoßkolben 76 aufgenommen ist, welcher mit seiner Kolbenstange 77 mittig durch den Gegenhaltekolben 75 hindurchgeführt ist, die mit ihrem fußseitigen Ende 78 in einem Arbeitsraum 79 für die Kolbenstange 77 endet. Der Gegenhaltekolben 75 teilt im Zylinderraum 74 des Hauptkolbens 2 einen Arbeitsraum 80 ab.
Der Arbeitsraum 79 für den Ausstoßkolben 76 und der Arbeitsraum 80 für den Gegenhaltekolben 75 sind durch im Schaft 67 senkrecht zur Achse HA eingebrachte separate Kanäle 81a und 81b über im Schaft 67 ausgebildete Verteilerausnehmungen 83 und Kanäle 82a und 82b im Fußstück 5 mit der Hydraulikleitung 38 des Hydrauliksystems 39 verbunden.

In Fig. 11 wird auf die Anordnung und Befestigung der Tischplatte 73 Bezug genommen. Die Tischplatte 73 liegt mit ihrer Unterseite auf Stoß am Schaft 67 des Hauptkolbens 2 auf und hat einen vorstehenden zylindrisch ausgebildeten Bodenbereich 84, dessen Durchmesser auf den Durchmesser des Schaftes 67 des Hauptkolbens 2 abgestimmt ist. Der Bodenbereich 84 der Tischplatte 73 ist mit koaxial zur Hubachse HU angeordneten Bohrungen 85 versehen. In den Bohrungen 85 sind Gegenhaltebolzen 86 geführt, die sich an einer in einer Ausnehmung 88 oberhalb des Bodenbereichs 84 angeordneten Kolbenplatte 89 abstützen, welche einen zentrisch angeordneten, zylinderscheibenförmigen Abstützkörper 90 umschließt.
Der Abstützkörper 90 hat koaxial zur Hubachse HU gelegene Durchgangsbohrungen 91 für Druckbolzen 92, die durch die Bohrungen 91 des Abstützkörpers 90 hindurchgeführt sind. Oberhalb der Kolbenplatte 89 befindet sich eine Abstützplatte 93 in einer gegenüber der Ausnehmung 88 stufenartig nach außen versetzten Ausnehmung 94, wobei die Abstützplatte 93 planparallel zur Kolbenplatte 89 angeordnet ist.
In der Abstützplatte 93 befinden sich Durchgangsbohrungen 95a und 95b, wobei in den Durchgangsbohrungen 95a Druckbolzen 96 geführt sind, die den Gegenhaltebolzen 86 und in den Durchgangsbohrungen 95b die durch den Abstützkörper 90 hindurchgeführten Druckbolzen 92 zugeordnet sind.
Die Druckbolzen 87 und 92, die Kolbenplatte 89, die Gegenhaltebolzen 86, die Auswerfplatte 76a, die Kolbenstange 77, der Auswerferkolben 76 und der Gegenhaltekolben 75 bewegen sich beim Schneidvorgangs synchron nach unten. Das Hydraulikfluid im Arbeitsraum 79 des Auswerferkolbens 76 und im Arbeitsraum 80 des Gegenhaltekolbens 75 wird verdrängt. Sobald der Hauptkolben 2 den unteren Totpunkt UT erreicht, wird der Auswerferkolben 76 aktiviert und der Auswerfvorgang des in die Schneidplatte eingeschnittenen Schneidteils beginnt, d.h. der Arbeitsraum 79 wird mit Hydraulikfluid druckbeaufschlagt. Die Auswerfplatte 76a drückt alle Druckbolzen 86, 87 und 92 sowie die Kolbenplatte 89 synchron nach oben. Die genannten Druckbolzen 87 und 92 drücken auf die nicht weiter gezeigten Druckbolzen im Werkzeug, die das Schneidteil aus der Schneidöffnung der Schneidplatte in den Werkzeuginnenraum auswerfen.
Der Gegenhaltkolben 75 wird durch Druckbeaufschlagung des Arbeitsraums 80 mit Hydraulikfluid parallel oder zeitverzögert und mit geringerer Geschwindigkeit nachgeführt.

Die erfindungsgemäße Feinschneidpresse bildet durch die bauliche Einheit von Kernkörper 16 und Abstreif-/ Ausstoßzylinder 31 im Kopfstück 4, die Integration des Auswerfkolbens 76 in den Gegenhaltekolben 75 innerhalb des Hauptkolbens 2 und durch die besondere Form des Hauptkolbens 2 im Fußstück 5 eine äußerst steife und kompakte Konstruktion, die es ermöglicht, das Pressengestell 3 ohne Fundament nur auf Nivellierschuhen 97 am Boden aufzulagern. Die verbesserte Steifheit der erfindungsgemäßen Feinschneidpresse hat außerdem den Vorteil, dass eine hochgenaue Einbauraumverstellung bei einer geringeren Masse der Presse mit geringeren Betriebskosten gewährleistet werden kann.

**Bezugszeichenliste**

| | |
|---|---|
| Feinschneidpresse | 1 |
| Hauptkolben | 2 |
| Pressengestell | 3 |
| Kopfstück | 4 |
| Fußstück | 5 |
| Hohlsäulen | 6 |
| Zuganker | 7 |
| Sackloch | 8 |
| Innengewinde in 8 | 9 |
| Fußseitiges Ende von 7 | 10 |
| Bohrung in 4 | 11 |
| Taschenartige Aufnahme in 4 | 12 |
| Spannmutter | 13 |
| Kopfseitiges Ende von 4 | 14 |
| Aufnahmeraum in 4 | 15 |
| einstückig geformter Kernkörper | 16 |
| Lochboden in 16 | 17 |
| Rohrartiger Hals von 16 | 18 |
| Flansch an 16 | 19 |
| Schulter von 16 | 20 |
| Wandbereich von 4 | 21 |
| Äußerer Mantel von 16 | 22 |
| Außengewinde an 16 | 23 |
| Innengewinde von 25 | 24 |
| Stellmutter | 25 |
| Wandbereich an 4 | 26 |
| Kettenrad | 27 |
| Hohlbolzenkette | 28 |
| Hydraulikmotor | 29 |
| Feststellbremse | 30 |
| Abstreif-Ausstoßzylinder | 31 |
| Ringzacken-Zylinderraum | 32 |
| Zylinderraum in 31 | 33 |
| Deckel von 31 | 34 |
| Abstreif-/Ausstoßkolben | 35 |
| 1. Arbeitsraum | 36a |
| 2. Arbeitsraum | 36b |
| Zuleitungsöffnung in 34 | 37 |
| Hydraulikleitung | 38 |
| Hydrauliksystem | 39 |
| Wandbereich von 31 | 40 |
| Kanal für 2. Arbeitsraum | 41 |
| Kolbenstange | 42 |
| Ringzackenkolben | 43 |
| Ausstoßplatte | 44 |
| Arbeitsraum | 45 |
| Kanal für 45 | 46 |
| Bohrungen in 17 | 47 |
| Ringzackenbolzen | 48 |
| Druckbolzen | 49 |
| Kolbenplatte | 50 |
| Ausnehmung in 16 | 51 |
| Abstützkörper | 52 |
| Durchgangsbohrungen in 52 | 53 |
| Abstützplatte | 54 |
| Ausnehmung | 55 |
| Durchgangsbohrungen | 56 |
| Druckbolzen | 57a, 57b |
| Vorspann-Zylinderräume | 58a, 58b |
| Vorspannkolben | 59 |
| Kolbenstange | 60 |
| Verbindungsschraube | 61 |
| Vorspanntraverse | 62 |
| Kanäle für 58a, 58b | 63 |
| Fuß von 62 | 64 |
| Hauptzylinderraum | 65 |
| Zylindrischer Schaft von 2 | 67 |
| Arbeitsfläche von 2 | 68a, 68b |
| Arbeitsräume | 69a, 69b |
| Kanäle | 70a, 70b |
| Hydraulikleitung | 71 |
| Deckel | 72 |
| Tischplatte | 73 |
| Zylinderraum | 74 |
| Gegenhaltekolben | 75 |
| Auswerferkolben | 76 |
| Auswerfplatte | 76a |
| Kolbenstange von 76 | 77 |
| Fußseitiges Ende von 77 | 78 |
| Arbeitsraum für 77 | 79 |
| Arbeitsraum für 75 | 80 |
| Kanäle in 67 | 81a, 81b |
| Kanäle in 5 | 82a, 82b |
| Verteilerausnehmung an 67 | 83 |
| Bodenbereich von 73 | 84 |
| Bohrungen in 84 | 85 |
| Gegenhaltebolzen | 86 |
| Druckbolzen | 87 |
| Ausnehmung | 88 |
| Kolbenplatte | 89 |
| Zylinderscheibenförmiger Abstützkörper | 90 |
| Durchgangsbohrungen in 90 | 91 |
| Druckbolzen | 92 |
| Abstützplatte | 93 |
| Ausnehmung | 94 |
| Durchgangsbohrungen in 93 | 95a, 95b |
| Druckbolzen für 86 | 96 |
| Nivellierschuhe | 97 |
| Nutstücke | 98 |
| Deckel Vorspann-Zylinderräume 58a, 58b | 99 |
| Zylinderräume für Eilgangkolben | 100a, 100b |
| Deckel für Zylinderräume 100a, 100b | 101 |
| Eilgangkolben | 102 |
| Kolbenstange von 102 | 103 |
| Träger | 104 |
| Seitenwände von 73 | 105 |
| 1. Arbeitsraum im Zylinderraum 100 | 106a |
| 2. Arbeitsraum im Zylinderraum 100 | 106b |
| Kanal zu 106a, 106b | 107 |
| Deckel | 108 |
| Ventile | 109 |
| Achse Hauptkolben | HA |
| Hubachse Feinschneidpresse | HU |
| Achse der Vorspannkolben | H1 |
| Oberseite von 4 | OS |
| Oberseite von 5 | OSS |
| Oberer Totpunkt | OT |
| Unterseite von 4 | US |
| Unterer Totpunkt | UT |

## Patentansprüche

1. Feinschneidpresse, die ein Kopfstück (4), ein Fußstück (5) sowie Kopf- und Fußstück kraftschlüssig verbindende Zuganker (7) und Säulen (6) umfasst, mit einem im Kopfstück (4) angeordneten Ringzackenzylinder (32), in welchem ein Ringzackenkolben (43) zum Bewegen von Ringzackenbolzen (48) geführt ist, einem im Fußstück (5) angeordneten, eine Hubbewegung ausführenden und eine Tischplatte (73) tragenden Hauptkolben/Stößel (2) mit Gegenhaltezylinderraum (74), in dem ein Gegenhaltekolben (75) geführt ist, einem koaxial zur Hubachse (HU) angeordneten zentralen Stellmechanismus aus einer Stellmutter (25) mit Innengewinde (24) und Ringzackenzylinder (32) mit Außengewinde (23) zum Einstellen des oberen Einbauraums in Bezug zum Hauptkolben (2) und einem Hydrauliksystem (39) zum Versorgen der im Kopf- und Fußstück (4,5) angeordneten Zylinderräume mit einem auf einen vorgegebenen Druck eingestellten Fluid, **dadurch gekennzeichnet, dass** der Ringzackenzylinder (32) als ein einstückig geformter Kernkörper (16) ausgebildet ist, an dem ein separater Abstreif-/Ausstoßzylinder (31) mit Abstreif-/Ausstoßkolben (35) in Flucht der Hubachse (HU) angeordnet ist, und dem Gegenhaltekolben (75) im Hauptkolben (2) ein Auswerferkolben (76) zugeordnet ist, wobei dem Abstreif-/Ausstoßkolben (35) und dem Auswerferkolben (76) jeweils voneinander unabhängige Druckräume (36a,36b;79) zugeordnet sind, die untereinander hydraulisch verbunden sind, und dass dem Abstreif-/Ausstoßzylinder/Kernkörper (31/16) mindestens zwei diametral gegenüberliegende Vorspannkolben (59) mit Kolbenstangen (60) am Kopfstück (4) zugeordnet sind, die jeweils in einen mit Fluid des Hydrauliksystems (39) druckbeaufschlagten Vorspann-Zylinderraum (58a,58b) im Kopfstück (4) senkrecht in Flucht zur Stellmutter (25) geführt sind, wobei die Kolbenstangen (60) durch eine Stelltraverse (62) so miteinander verbunden sind, dass eine Stellbewegung von Vorspannkolben und Kolbenstangen (59,60) eine äußere vertikale Stellkraft (F) auf den Abstreif-/Ausstoßzylinder/Kernkörper (31/16) aufbringt, die das Innengewinde (24) der Stellmutter (25) am Außengewinde (23) des Kernkörpers (16) axial verriegelt oder löst, und dass der Hauptkolben (2) diskusscheibenartig vorstehende Arbeitsflächen (68a,68b) aufweist, die vertikal übereinanderliegende Arbeitsräume (69a,69b) mit geringem Hub (H) im Zylinderraum (65) des Fußstücks (5) abteilen.

2. Feinschneidpresse nach Anspruch 1, **dadurch gekennzeichnet, dass** die Stelltraverse (62) einen senkrecht zur Hubachse (HU) angeordneten Fuß (64) aufweist, welcher auf dem am Kernkörper (16) befestigten Abstreif-/Ausstoßzylinder (31) für die Krafteinleitung der Stellkraft (F) in den Kernkörper (16) auflagert.

3. Feinschneidpresse nach Anspruch 1, **dadurch gekennzeichnet, dass** der Kernkörper (16) an seiner der Oberseite (OS) des Kopfstückes (4) zugewandten Seite einen rohrartig geformten Hals (18) aufweist, an dem der Abstreif-/Ausstoßzylinder (31) druckdicht und kraftschlüssig befestigt ist.

4. Feinschneidpresse nach Anspruch 1, **dadurch gekennnzeichnet,** dass der Abstreif-/ Ausstoßzylinder (31) einen vom Ringzacken-Zylinder (32) hydraulisch separierten Zylinderraum (33) für die Aufnahme des mit dem Ringzackenkolben (43) gemeinsam auf der Hubachse (HU) angeordneten doppelt wirkenden Abstreif-/ Ausstoßkolbens (35) bildet, dessen Kolbenstange (42) den im Zylinderraum geführten Ringzackenkolben (43) mittig durchdringt und an einer dem Ringzackenkolben (43) zugeordneten Ausstoßplatte (44) befestigt ist, wobei die Ausstoßplatte (44) mit den in einem Lochboden (17) geführten Ringzackenbolzen (48) und Druckbolzen (49) zur getrennten Übertragung der Ringzackenkraft und Abstreifkraft wirkverbunden ist.

5. Feinschneidpresse nach Anspruch 4, **dadurch gekennzeichnet, dass** die Ringzackenbolzen (48) koaxial zur Hubachse (HU) angeordnet und sich an einer Ringzacken-Kolbenplatte (50) zum Bewegen der Ringzacke abstützen, wobei die Ringzacken-Kolbenplatte (50) einen Abstützkörper (52) umschließt, der Durchgangsbohrungen (53) aufweist, in welchem Druckbolzen (57a) vertikal beweglich angeordnet sind.

6. Feinschneidpresse nach Anspruch 1, **dadurch gekennzeichnet, dass** der Abstreif-/ Ausstoßzylinder (31) mit einem Deckel (34) druckdicht verschlossen ist, durch den eine mit dem Hydrauliksystem (39) verbundene Zuleitung zur Beaufschlagung eines ersten Arbeitsraumes (36a) im Zylinderraum (33) des Abstreif-/ Ausstoßzylinders (31) mit Fluid geführt ist.

7. Feinschneidpresse nach Anspruch 1, **dadurch gekennzeichnet, dass** der Abstreif-/ Ausstoßzylinder (31) in seinem Wandbereich (40) mit einem parallel und senkrecht zur der Hubachse HU verlaufenden Kanal (41) zum Beaufschlagen eines zweiten Arbeitsraumes (36b) im Zylinderraum (33) des Abstreif-/Ausstoßzylinders (31) mit Fluid vorgegebenen Drucks aus dem Hydrauliksystem (39) versehen ist.

8. Feinschneidpresse nach Anspruch 1, **dadurch gekennzeichnet, dass** der Abstreif-/ Ausstoßzylinder (31) in seinem Wandbereich (40) mit einem weiteren Kanal (46) zum Beaufschlagen eines Arbeitsraumes (45) für den Ringzackenkolben (43) im Kernkörper (16) mit Fluid vorgegebenen Drucks aus dem Hydrauliksystem (39) versehen ist.

9. Feinschneidpresse nach Anspruch 1, **dadurch gekennzeichnet, dass** das der Abstreif-/ Ausstoßzylinder (31) und Kernkörper (16) durch mindestens zwei diametral gegenüber angeordnete Nutstücke (98) am Kopfstück (4) verdrehsicher gehalten ist.

10. Feinschneidpresse nach Anspruch 1, **dadurch gekennzeichnet, dass** das Kopfstück (4) mit mindestens einem Kanal (63) versehen ist, der in den Vorspann-Zylinderraum (58a,58b) der Vorspannkolben (59) zum Versorgen mit Hydraulikfluid vorgegebenen Drucks mündet.

11. Feinschneidpresse nach Anspruch 1, **dadurch gekennzeichnet, dass** das Innengewinde (24) der Stellmutter (25) und das Außengewinde (23) des Kernkörpers (16) Sägezahngewinde sind.

12. Feinschneidpresse nach Anspruch 1, **dadurch gekennzeichnet, dass** im Fußstück (5) Kanäle (70a, 70b; 82a, 82b) zum Zuführen von Hydraulikfluid in jeden Arbeits- bzw. Zylinderraum (69a,69b;78,79) vorgesehen sind.

13. Feinschneidpresse nach Anspruch 1, **dadurch gekennzeichnet, dass** das Kopf- und Fußstück (4,5) aus Sphäroguss und die Säulen (6) sowie die Zuganker (7) aus Stahl bestehen, wobei das Fußstück (5) ohne Fundament durch Nivellierschuhe (98) am Boden aufliegt.

14. Feinschneidpresse nach Anspruch 1, **dadurch gekennzeichnet, dass** im Hauptkolben (2) ein Zylinderraum (80) für einen Gegenhaltekolben (75) ausgebildet ist, der von einem axial in Hubrichtung verschiebbaren Ausstoßkolben (76) durchsetzt ist, dessen Kolbenstange (77) in einen separaten Arbeitsraum (79) führt.

## Claims

1. Fine blanking press which comprises a top unit (4), a bottom unit (5) and tie rods (7) and pillars (6) connecting the top unit and bottom unit in a force-fitting manner, having a V-ring cylinder (32) which is arranged in the top unit (4) and in which a V-ring piston (43) for moving V-ring pins (48) is guided, a main piston/plunger (2) which is arranged in the bottom unit (5), executes a stroke movement and bears a die plate (73), said main piston/plunger (2) having a counter-acting cylinder chamber (74) in which a counter-acting piston (75) is guided, a central adjusting mechanism, arranged coaxially with the stroke axis (HU), made up of an adjusting nut (25) with an internal thread (24) and a V-ring cylinder (32) with an external thread (23) for setting the upper installation space with respect to the main piston (2) and a hydraulic system (39) for supplying the cylinder chambers arranged in the top unit (4) and bottom unit (5) with a fluid set to a specified pressure, **characterized in that** the V-ring cylinder (32) is configured as an integrally formed core body (16) on which a separate stripping/expulsion cylinder (31) having a stripping/expulsion piston (35) aligned with the stroke axis (HU) is arranged, and the counter-acting piston (75) in the main piston (2) is assigned an ejector piston (76), wherein the stripping/expulsion piston (35) and the ejector piston (76) are each assigned mutually independent pressure chambers (36a, 36b; 79) which are connected together hydraulically, and **in that** the stripping/expulsion cylinder/core body (31/16) are assigned at least two diametrically opposite preloading pistons (59) with piston rods (60) on the top unit (4), which are each guided into a preloading cylinder chamber (58a, 58b), pressurized with fluid of the hydraulic system (39), in the top unit (4) in a manner perpendicularly aligned with the adjusting nut (25), wherein the piston rods (60) are connected together by an adjusting cross member (62) such that an adjusting movement of the preloading pistons and piston rods (59, 60) applies an external vertical adjusting force (F) to the stripping/expulsion cylinder/core body (31/16), said force (F) axially locking or releasing the internal thread (24) of the adjusting nut (25) to the external thread (23) of the core body (16), and **in that** the main piston (2) has working faces (68a, 68b) which protrude in a discus-like manner and partition working chambers (69a, 69b) located vertically above one another with a small stroke (H) in the cylinder chamber (65) of the bottom unit (5).

2. Fine blanking press according to Claim 1, **characterized in that** the adjusting cross member (62) has a foot (62) arranged perpendicularly to the stroke axis (HU), said foot (62) bearing on the stripping/expulsion cylinder (31), fastened to the core body (16), for introducing the adjusting force (F) into the core body (16) .

3. Fine blanking press according to Claim 1, **characterized in that** the core body (16) has, on its side facing the top side (OS) of the top unit (4), a neck (18) formed in a tubular manner, to which the stripping/expulsion cylinder (31) is fastened in a pressure-tight and force-fitting manner.

4. Fine blanking press according to Claim 1, **characterized in that** the stripping/expulsion cylinder (31) forms a cylinder chamber (33), hydraulically separated from the V-ring cylinder (32), for receiving the double-acting stripping/expulsion piston (35) arranged jointly on the stroke axis (HU) with the V-ring piston (43), the piston rod (42) of said stripping/expulsion piston (35) passing centrally through the V-ring piston (43) guided in the cylinder chamber and being fastened to an expulsion plate (44) assigned to the V-ring piston (43), wherein the expulsion plate (44) is operatively connected to the pressure pins (49) and V-ring pins (48) guided in a perforated plate (17) for the separate transmission of the V-ring force and the stripping force.

5. Fine blanking press according to Claim 4, **characterized in that** the V-ring pins (48) are arranged coaxially with the stroke axis (HU) and are supported on a V-ring piston plate (50) for moving the V-ring, wherein the V-ring piston plate (50) encloses a supporting body (52) which has through-holes (53) in which pressure pins (57a) are arranged in a vertically movable manner.

6. Fine blanking press according to Claim 1, **characterized in that** the stripping/expulsion cylinder (31) is closed in a pressure-tight manner with a cover (34) through which a feed line, connected to the hydraulic system (39), for applying fluid to a first working chamber (36a) in the cylinder chamber (33) of the stripping/expulsion cylinder (31) is guided.

7. Fine blanking press according to Claim 1, **characterized in that** the stripping/expulsion cylinder (31) is provided in its wall region (40) with a duct (41), extending parallel and perpendicularly to the stroke axis HU, for applying fluid at a specified pressure from the hydraulic system (39) to a second working chamber (36b) in the cylinder chamber (33) of the stripping/expulsion cylinder (31).

8. Fine blanking press according to Claim 1, **characterized in that** the stripping/expulsion cylinder (31) is provided in its wall region (40) with a further duct (46) for applying fluid at a specified pressure from the hydraulic system (39) to a working chamber (45) for the V-ring piston (43) in the core body (16).

9. Fine blanking press according to Claim 1, **characterized in that** the stripping/expulsion cylinder (31) and core body (16) are held in a rotationally fixed manner on the top unit (4) by at least two groove pieces (98) arranged diametrically opposite one another.

10. Fine blanking press according to Claim 1, **characterized in that** the top unit (4) is provided with at least one duct (63) which leads into the preloading cylinder chamber (58a, 58b) of the preloading pistons (59) for supplying with hydraulic fluid at a specified pressure.

11. Fine blanking press according to Claim 1, **characterized in that** the internal thread (24) of the adjusting nut (25) and the external thread (23) of the core body (16) are sawtooth threads.

12. Fine blanking press according to Claim 1, **characterized in that** ducts (70a, 70b; 82a, 82b) for feeding hydraulic fluid into each working or cylinder chamber (69a, 69b; 78, 79) are provided in the bottom unit (5).

13. Fine blanking press according to Claim 1, **characterized in that** the top unit (4) and bottom unit (5) consist of spheroidal graphite iron and the pillars (6) and the tie rods (7) consist of steel, wherein the bottom unit (5) rests on the ground without a foundation by way of levelling shoes (98).

14. Fine blanking press according to Claim 1, **characterized in that**, in the main piston (2), a cylinder chamber (80) for a counter-acting piston (75) is formed, through which an expulsion piston (76) that is movable axially in the stroke direction passes, the piston rod (77) of which leads into a separate working chamber (79).

## Revendications

1. Presse pour découpage fin, qui comprend une pièce de tête (4), une pièce de pied (5) ainsi que des tirants (7) et des colonnes (6) reliant par force la pièce de tête et la pièce de pied, avec un vérin d'anneau de retenue (32) disposé dans la pièce de tête (4), dans lequel un piston d'anneau de retenue (43) est guidé pour déplacer des boulons d'anneau de retenue (48), avec un piston principal/poussoir (2) disposé dans la pièce de pied (5), effectuant un mouvement de levée et portant une plaque de table (73) avec une chambre de vérin de retenue (74), dans laquelle un piston de retenue (75) est guidé, avec un mécanisme de réglage central disposé coaxialement à l'axe de levée composé d'un écrou de réglage (25) avec un filet intérieur (24) et un vérin d'anneau de retenue (32) avec un filet extérieur (23) pour le réglage de l'espace de montage supérieur par rapport au piston principal (2) et avec un système hydraulique (39) pour alimenter les chambres de vérins disposées dans la pièce de tête et la pièce de pied (4, 5) avec un fluide se trouvant à une pression prédéterminée, **caractérisée en ce que** le vérin d'anneau de retenue (32) est réalisé sous la forme d'un corps de noyau (16) formé d'une seule pièce, sur lequel un vérin de raclage/expulsion (31) séparé avec un piston de raclage/expulsion (35) est disposé en alignement avec l'axe de levée (HU), et un piston d'éjection (76) est associé au piston de retenue (75) dans le piston principal (2), dans laquelle des chambres de pression respectivement indépendantes l'une de l'autre (36a, 36b; 79) sont associées au piston de raclage/expulsion (35) et au piston d'éjection (76), et sont reliées hydrauliquement entre elles, et **en ce qu'**au moins deux pistons de précontrainte diamétralement opposés (59) avec des tiges de piston (60) sont associés au vérin de raclage/expulsion/corps de noyau (31/16) sur la pièce de tête (4), et sont respectivement guidés dans une chambre de vérin de précontrainte (58a, 58b) soumise à la pression du fluide du système hydraulique (39) dans la pièce de tête (4) perpendiculairement en alignement avec l'écrou de réglage (25), dans laquelle les tiges de piston (60) sont reliées l'une à l'autre par une traverse de réglage (62), de telle manière qu'un mouvement de réglage des pistons de précontrainte et des tiges de piston (59, 60) applique au vérin de raclage/ expulsion/corps de noyau (31/16) une force de réglage verticale extérieure (F), qui verrouille ou relâche axialement le filet intérieur (24) de l'écrou de réglage (25) sur le filet extérieur (23) du corps de noyau (16), et **en ce que** le piston principal (2) présente des faces de travail saillantes en forme de disque (68a, 68b), qui partagent des chambres de travail verticalement superposées (69a, 69b) à faible levée (H) dans la chambre de vérin (65) de la pièce de pied (5).

2. Presse pour découpage fin selon la revendication 1, **caractérisée en ce que** la traverse de réglage (62) présente un pied (64) disposé perpendiculairement à l'axe de levée (HU), qui prend appui sur le vérin de raclage/expulsion (31) disposé sur le corps de noyau (16) pour l'introduction de la force de réglage (F) dans le corps de noyau (16).

3. Presse pour découpage fin selon la revendication 1, **caractérisée en ce que** le corps de noyau (16) présente sur son côté tourné vers le côté supérieur (OS) de la pièce de tête (4) un col en forme de tube (18), sur lequel le vérin de raclage/expulsion (31) est fixé par serrage et de façon étanche à la pression.

4. Presse pour découpage fin selon la revendication 1, **caractérisée en ce que** le vérin de raclage/expulsion (31) forme une chambre de vérin (33) hydrauliquement séparée du vérin d'anneau de retenue (32) pour le logement du piston de raclage/expulsion à double effet (35) disposé sur l'axe de levée (HU) de concert avec le piston d'anneau de retenue (43), dont la tige de piston (42) traverse au centre le piston d'anneau de retenue (43) guidé dans la chambre de vérin et est fixée à une plaque d'expulsion (44) associée au piston d'anneau de retenue (43), dans laquelle la plaque d'expulsion (44) est activement reliée aux boulons d'anneau de retenue (48) et aux boulons de pression (49) guidés dans un fond perforé (17) pour la transmission séparée de la force d'anneau de retenue et de la force de raclage.

5. Presse pour découpage fin selon la revendication 4, **caractérisée en ce que** les boulons d'anneau de retenue (48) sont disposés coaxialement à l'axe de levée (HU) et s'appuient sur une plaque de piston d'anneau de retenue (50) pour déplacer l'anneau de retenue, dans laquelle la plaque de piston d'anneau de retenue (50) entoure un corps de soutien (52), qui présente des trous percés (53) dans lesquels des boulons de pression (57a) sont disposés de façon mobile verticalement.

6. Presse pour découpage fin selon la revendication 1, **caractérisée en ce que** le vérin de raclage/expulsion (31) est fermé de façon étanche à la pression avec un couvercle (34), à travers lequel une conduite d'alimentation raccordée au système hydraulique (39) est menée pour fournir du fluide à une première chambre de travail (36a) dans la chambre de vérin (33) du vérin de raclage/ expulsion (31).

7. Presse pour découpage fin selon la revendication 1, **caractérisée en ce que** le vérin de raclage/expulsion (31) est doté dans sa région de paroi (40) d'un canal (41) parallèle et perpendiculaire à l'axe de levée (HU) pour fournir à une deuxième chambre de travail (36b) dans la chambre de vérin (33) du vérin de raclage/expulsion (31) un fluide à une pression prédéterminée provenant du système hydraulique (39).

8. Presse pour découpage fin selon la revendication 1, **caractérisée en ce que** le vérin de raclage/expulsion (31) est doté dans sa région de paroi (40) d'un autre canal (46) pour fournir à une chambre de travail (45) pour le piston d'anneau de retenue (43) dans le corps de noyau (16) un fluide à une pression prédéterminée provenant du système hydraulique (39).

9. Presse pour découpage fin selon la revendication 1, **caractérisée en ce que** le vérin de raclage/expulsion (31) et le corps de noyau (16) sont protégés contre la rotation par au moins deux tronçons de rainure (98) diamétralement opposés sur la pièce de tête (4).

10. Presse pour découpage fin selon la revendication 1, **caractérisée en ce que** la pièce de tête (4) est dotée d'au moins un canal (63), qui débouche dans la chambre de vérin de précontrainte (58a, 58b) des pistons de précontrainte (59) pour la fourniture de fluide hydraulique à une pression prédéterminée.

11. Presse pour découpage fin selon la revendication 1, **caractérisée en ce que** le filet intérieur (24) de l'écrou de réglage (25) et le filet extérieur (23) du corps de noyau (16) sont des filets en dents de scie.

12. Presse pour découpage fin selon la revendication 1, **caractérisée en ce qu'**il est prévu dans la pièce de pied (5) des canaux (70a, 70b; 82a, 82b) pour acheminer du fluide hydraulique dans chaque chambre de travail ou de vérin (69a, 69b; 78, 79) .

13. Presse pour découpage fin selon la revendication 1, **caractérisée en ce que** la pièce de tête et la pièce de pied (4, 5) sont constituées de fonte à graphite sphéroïdal et les colonnes (6) ainsi que les tirants (7) sont constitués d'acier, dans laquelle la pièce de pied (5) repose sur le sol sans fondation au moyen de pieds de mise à niveau (98).

14. Presse pour découpage fin selon la revendication 1, **caractérisée en ce qu'**une chambre de vérin (80) pour un piston de retenue (75) est formée dans le piston principal (2), qui est traversée par un piston d'expulsion (76) déplaçable axialement dans la direction de levée, et dont la tige de piston (77) conduit dans une chambre de travail séparée (79) .
